# FASCICULE DE BREVET EUROPEEN

(11) **EP 0 833 051 B1**
(45) Date de publication et mention de la délivrance du brevet: **01.08.2001**
(21) Numéro de dépôt: 97402218.8
(22) Date de dépôt: 24.09.1997
(51) Int. Cl.: F02N 11/08

(54) **Procédé et dispositif pour la commande de la coupure d'un démarreur de véhicule automobile**
Verfahren und Vorrichtung zum Abschalten eines Fahrzeuganlassers
Method and device for actioning the interruption of a vehicle engine starter motor

(30) Priorité: 27.09.1996 FR 9611792
(43) Date de publication de la demande: 01.04.1998
(73) Titulaire: VALEO EQUIPEMENTS ELECTRIQUES MOTEUR, 94000 Créteil (FR)
(72) Inventeur: Vilou, Gérard, 69160 Tassin (FR)
(74) Mandataire: Le Forestier, Eric

(56) Documents cités:
- FR-A- 2 393 165
- FR-A- 2 626 417

## Description

La présente invention est relative à un procédé et un dispositif pour la coupure automatique d'un démarreur de véhicule automobile.

Habituellement, la coupure de l'entraînement du moteur thermique par le démarreur est commandée par l'utilisateur du véhicule qui relâche la clé de contact lorsque le moteur thermique fait un bruit caractéristique.

Toutefois, la tendance à rendre les moteurs thermiques de plus en plus silencieux fait qu'il devient difficile pour l'utilisateur de détecter la fin du démarrage. Il en résulte une sollicitation plus sévère du démarreur.

On connaît déjà de nombreux dispositifs pour couper un démarreur de véhicule automobile lorsque le moteur thermique a démarré et est suffisamment autonome pour atteindre de lui-même son régime de ralenti.

Les plus performants de ces dispositifs mettent généralement en oeuvre une analyse des ondulations de la tension d'alimentation du démarreur, ondulations qui sont dues aux variations d'intensité absorbées par le démarreur lors des compressions du moteur thermique avant le démarrage de celui-ci. Un tel dispositif est connu de FR-A-2393165.

On sait qu'en fin de période d'entraînement, lors des premières explosions, le moteur monte rapidement en régime. C'est ce qu'illustre le graphe de la figure 1, sur lequel on a porté l'évolution de la tension d'alimentation du démarreur en fonction du temps lors d'une phase de démarrage.

La durée des ondulations - et en particulier des phases de décompression - diminue alors rapidement. Or, les systèmes proposés à ce jour ont une fenêtre de scrutation (D₁ à D₄ sur la figure 1) correspondant au moins à la période complète de l'ondulation précédente et ne prennent pas en compte la période réduite de la décompression en cours. Ainsi, ce n'est qu'au bout de la dernière temporisation (D₄ sur la figure 1), dont la durée correspond au moins à la durée du cycle précédent, que l'on regarde si une nouvelle ondulation est intervenue ou non dans cette fenêtre temporelle et que l'on prend la décision de coupure du démarreur.

On comprend sur cette figure 1 que cette durée de temporisation D₄ est trop longue ; la décision de coupure de l'alimentation du démarreur est beaucoup trop tardive par rapport au démarrage réel du moteur thermique du véhicule, indiqué par la flêche D_{R} sur la figure 1.

Un but de l'invention est donc de proposer une nouvelle commande qui permet de couper l'alimentation du démarreur plus rapidement.

Par ailleurs, les signaux de tension sont généralement très fortement bruités par les parasites de commutation du démarreur. C'est pourquoi on utilise habituellement, pour obtenir un filtrage particulièrement efficace, un filtre actif qui présente l'inconvénient d'être cher et de ralentir le temps de réponse du système.

Un autre but de l'invention est de proposer une solution qui permet de résoudre ce problème.

Ainsi, l'invention propose un procédé pour la commande de la coupure d'un démarreur de véhicule automobile selon lequel on détecte les ondulations de la tension d'alimentation de ce démarreur et on coupe le démarreur lorsque ces ondulations disparaissent, caractérisé en ce que pour chaque nouvelle ondulation, on génère une période de scrutation dont la durée est telle que ladite période est destinée à se terminer sensiblement après l'apparition d'un extremum de ladite ondulation et en ce qu'on coupe le démarreur lorsqu'aucun extremum n'est détecté dans la dernière période de scrutation.

Ainsi, lorsque le moteur thermique démarre, on coupe l'alimentation du démarreur immédiatement après le temps où un extremum de tension était attendu.

Dans un mode de mise en oeuvre avantageux, le signal sur lequel on détecte un extremum de la tension d'alimentation du démarreur est un signal écrêté et on ouvre la période de scrutation lorsque ce signal commence à prendre une valeur non nulle.

On dispose ainsi sur toute la durée où ce signal est nul d'un signal non parasité, ce qui élimine les risques d'erreurs. Le début de la période de scrutation est déterminé avec précision.

L'invention propose également un dispositif permettant la mise en oeuvre de ce procédé.

D'autres caractéristiques et avantages de l'invention ressortiront encore de la description qui suit. Cette description est purement illustrative et non limitative. Elle doit être lue en regard des dessins annexés sur lesquels :
- la figure 1, déjà analysée, est un graphe sur lequel on a porté l'évolution de la tension du démarreur en fonction du temps lors d'une phase de démarrage ;
- la figure 2 est un schéma d'un dispositif de commande de coupure d'un démarreur conforme à un mode de réalisation possible pour l'invention ;
- la figure 3 est un graphe sur lequel on a porté l'évolution en fonction du temps de la tension U analysée par l'unité de gestion du démarreur et qui illustre une variante possible de mise en oeuvre de l'invention ;
- la figure 4 est un logigramme illustrant une mise en oeuvre possible pour le procédé conforme à l'invention ;
- la figure 5 est une représentation semblable à celle de la figure 3 illustrant une autre variante possible pour l'invention.

On a illustré sur la figure 2 un dispositif pour la commande de l'alimentation d'un démarreur D, dont le moteur électrique M est monté entre une borne d'alimentation B⁺ à la tension de la batterie du véhicule et la masse.

Ce dispositif comporte un contacteur 1 monté entre la borne B⁺ et le moteur M.

Ce contacteur 1 est un relais actionné par un bobinage 2. L'une des extrémités de ce bobinage 2 est reliée à la borne commune du moteur M et du contacteur 1. Son autre extrémité est reliée d'une part à la source d'un transistor MOSFET 3 et d'autre part à un bobinage 5 relié à la masse par son autre extrémité.

Bien entendu, le transistor 3 peut être remplacé par tout autre type d'interrupteur.

Le drain du transistor 3 est relié à la borne d'alimentation B⁺ par l'intermédiaire d'un interrupteur de clé de contact 6.

Sa grille est reliée à la sortie d'un module de commande 9 qui est lui-même activé par une unité de gestion 4, qui est par exemple un microprocesseur.

La borne d'alimentation B⁺ est reliée à une première entrée de l'unité 4 - via l'interrupteur 6.

Elle est également reliée - via l'interrupteur 6-à une deuxième entrée de l'unité 4, par l'intermédiaire d'une diode Zéner 7 qui est passante de ladite entrée vers l'interrupteur 6. Une résistance 8 est par ailleurs montée entre cette deuxième entrée (reliée à l'anode de la diode Zéner) et la masse.

La tension mesurée à cette deuxième entrée est la tension U aux bornes de cette résistance 8.

Lorsque l'unité 4 détecte la fermeture de l'interrupteur 6 sur la tension à sa première entrée, elle commande la fermeture du contacteur 1 par le module 9.

Elle analyse ensuite la tension U pour déterminer l'instant où le démarrage réel du moteur thermique intervient et commander immédiatement la coupure de l'alimentation du moteur M.

La tension U a été représentée en traits pleins sur la figure 3.

Elle est écrêtée par les valeurs inférieures par la diode Zéner 7.

La tension Zéner de la diode 7 est à cet effet choisie inférieure aux tensions crêtes d'alimentation du démarreur, qui correspondent à la tension à vide de la batterie diminuée des chutes de tension dans la batterie et dans les câbles sous l'effet de l'intensité absorbée par le démarreur. Pour des moteurs thermiques de 1 à 2 litres de cylindrée et des démarreurs d'une puissance de 1 kw, la tension de crête est généralement comprise entre 10 et 11 volts.

La diode 7 est alors par exemple choisie avec une tension Zéner de l'ordre de 9 à 10 Volts.

Ainsi, le signal de tension U recueilli aux bornes de la résistance 8 est débarrassé de sa composante continue et des creux de la composante alternative. De la sorte, pendant toute la durée d'un creux de la tension d'alimentation (représentée en pointillés sur la figure 3), le signal n'est plus parasité, ce qui élimine les risques d'erreur.

La détection de l'instant de démarrage réel D_{R} s'effectue de la façon suivante.

A la fermeture du contacteur 1, l'unité 4 recherche l'apparition d'une tension nulle aux bornes de la résistance 8, puis détermine le temps T₀ où apparaît une tension positive.

L'unité 4 détermine ensuite le temps T₁ correspondant à la première tension crête UC₁.

Ce temps T₁ peut être déterminé de plusieurs façons, par exemple en vérifiant le moment où la dérivée de la tension U s'annule - ce qui peut être réalisé en utilisant un circuit différentiateur analogique ou en calculant la différentielle de la tension U. On peut aussi plus simplement comparer la valeur maximale UCᵢ d'un lot de une ou plusieurs mesures de tension par rapport à la valeur maximale UCᵢ₋₁ d'un lot précédent ; lorsque UCᵢ < UCᵢ₋₁, la crête vient d'être passée.

Une fois le temps T₁ déterminé, l'unité 4 attend que le signal s'annule de nouveau puis redevienne positif en un temps T₂.

Elle détermine alors si une nouvelle crête de tension UC₃ intervient entre ce temps T₂ et un temps Tₓ défini par T₂ + T_{c}, avec T_{c} = M.(T₁-T₀), où M est un paramètre préalablement fixé avec une valeur comprise entre 1 et 2.

Si aucune crête n'est détectée, cela signifie que le moteur thermique a démarré. L'unité 4 commande la coupure de l'alimentation du démarreur par le module de commande 9.

Par contré, si une crête de tension intervient effectivement dans cet intervalle de temps, cela signifie que le moteur thermique n'est pas encore démarré. L'unité 4 mémorise le temps T₃ correspondant à cette crête UC₃, puis reprend le procédé en remplaçant T₀ par T₂ et T₁ par T₃ et T_{c} par M(T₃-T₂).

Elle détermine ainsi pour le cycle suivant si une nouvelle crête intervient entre le temps T₄ + M (T₃-T₂).

Le procédé est ainsi poursuivi jusqu'à la fin de la première fenêtre d'observation où l'on ne détecte pas de nouvelle crête de tension.

On notera qu'avec une telle mise en oeuvre, l'ordre de coupure intervient après le dernier creux, dès que l'on se trouve au-delà de l'instant Tₓ avant lequel la nouvelle crête de tension était attendue.

On obtient ainsi un temps de réponse particulièrement rapide et en particulier inférieur au temps de réponse obtenu par une solution dans laquelle l'ordre de coupure intervient après le dernier creux à la fin d'une fenêtre temporelle d'une durée supérieure à la durée du cycle de compression précédent.

Le logigramme de la figure 4 donne un exemple de mise en oeuvre possible pour la stratégie de coupure qui vient d'être décrite.

Des mesures Uₙ sont effectuées périodiquement sur la tension U à différents instants Tₙ successifs, l'intervalle de temps entre Tₙ et Tₙ₊₁ correspondant à la période d'échantillonnage du microprocesseur.

Dans un premier temps, on vérifie dans un test 10 si la valeur Uₙ est nulle.

Si ce n'est pas le cas, on incrémente n dans une étape 11 et on vérifie dans un test 12 si le nouveau temps Tₙ n'est pas supérieur à un temps Tₓ préalablement choisi, par exemple égal à 0,3 seconde.

Si Tₙ est supérieur à ce temps Tₓ, cela signifie que U n'a pas pris de valeur nulle dans l'intervalle de temps [0, Tₓ] et on considère qu'il y a un incident. L'unité 4 coupe l'alimentation du moteur du démarreur (sortie 12a).

Cet incident peut par exemple être dû à une non fermeture du contact 1, à une coupure du circuit de puissance que constituent les bobinages 2 et 5 ou encore au fonctionnement à vide du démarreur (non engrènement du pignon dans la couronne, rupture d'un composant mécanique de puissance, etc).

Si par contre Tₙ est effectivement inférieur à Tₓ, on reprend le test 10.

Lorsque l'une des valeurs Uₙ de U est nulle, on vérifie dans une boucle 13 que U est effectivement nulle sur plusieurs valeurs d'échantillons successives, c'est à dire que le valeur nulle détectée pour U n'est pas une fausse détection qui serait due à un parasite.

A cet effet, dans une étape 14, on remplace n par n+1.

Puis dans une étape 15, on vérifie que le nouveau temps Tₙ n'est toujours pas supérieur à Tₓ. Bien entendu, si Tₙ est supérieur à Tₓ, l'unité de gestion 4 coupe l'alimentation du démarreur (sortie 15a). Cela signifie en effet que l'ondulation positive n'est pas intervenue dans le temps où elle aurait due. Cet incident peut avoir plusieurs causes démarreur en court-circuit, démarreur bloqué, moteur thermique bloqué, batterie insuffisamment chargée, etc.

Si par contre Tₙ est inférieur à Tx, on remplace, dans une étape 16, J par J+1 et U₁ par la valeur la plus grande entre U₁ et Uₙ, J étant un indice d'incrémentation dont la valeur initiale est 0, U₁ étant un paramètre dont la valeur d'initialisation est 0.

Dans une étape 17, on vérifie si la nouvelle valeur de J est ou non égale à JMAX (qui est par exemple choisi égal à 3).

Si ce n'est pas le cas, on reprend le procédé à partir de l'étape 14 en remplaçant à nouveau n par n+1.

Par contre, si J est égal à JMAX, on vérifie dans une étape 18 la valeur de U₁.

Si U₁ est nulle, J est réinitialisé à 0 (étape 19) et on reprend à nouveau le procédé à partir de l'étape 14, qui incrémente n.

Par contre, si U₁ n'est pas nulle - ce qui signifie normalement que la tension U redevient positive après un palier où elle a pris la valeur nulle - on remplace alors dans une étape 20 T₀ par Tₙ et J par 0. T₀ est alors le point de départ de l'ondulation positive.

On remplace ensuite Tₓ par T₀ + T_{c}, où T_{c} caractérise la durée de la fenêtre temporelle que l'on ouvre à partir de T₀ et dans laquelle on vérifie si U prend ou non une valeur de crête. On donne par exemple initialement à T_{c} la valeur de 0,3 s.

Puis, dans une étape 21, on remplace ensuite n par n+1, K par K+1 (K étant un indice d'incrémentation dont la valeur initiale est de 0), ainsi que U₂ par la plus grande des deux valeurs entre U₂ et Uₙ, où U₂ est un paramètre dont la valeur initiale est de zéro.

Dans un test 22, on vérifie si K a ou non atteint sa valeur maximale KMAX (par exemple choisie égale à 3).

Si ce n'est pas le cas, on reprend l'étape 21 en incrémentant K et n et en modifiant le cas échéant la valeur de U₂.

Ce bouclage par le compteur K permet de s'assurer que la mesure de U₂ n'a pas été faussée par un parasite.

Lorsque K a atteint sa valeur KMAX, on vérifie dans un test 23, si U₂ est ou non inférieure ou égale à U_{c}, où U_{c} est une valeur de tension qui caractérise la tension maximale atteinte par la tension U au cours de ces oscillations et à laquelle on donne la valeur initiale de 0.

Si U₂ est supérieur à U_{c} - ce qui signifie que la tension U croît - on remplace dans une étape 24 U_{c} par U₂, puis on reprend à partir de l'étape 21 en vérifiant préalablement si Tₙ est ou non supérieur au temps Tₓ tel que défini dans l'étape 20 (test 25).

Si Tₙ est effectivement supérieur au temps Tₓ, cela signifie qu'aucune crête n'a été détectée dans l'intervalle de temps T_{c} et l'unité de gestion coupe l'alimentation du démarreur (sortie 25a).

Lorsque U₂ devient inférieure à U_{c} à l'intérieur de cet intervalle de temps, ceci signifie que l'on vient de dépasser une crête. Dans ce cas, dans une étape 26, on remplace T₁ par Tₙ et on réinitialise K, U_{c} et U₁.

Dans un test 27, on vérifie ensuite si Uₙ est nulle.

Si ce n'est pas le cas, on vérifie dans un test 28 si Tₙ est inférieur à T₁+T₂, où T₂ est un paramètre de temps fixé, par exemple égal à 0,3 s, correspondant à une durée maximale pendant laquelle la tension U est positive.

Dans le cas où Tₙ devient supérieur à T₁+T₂, on considère qu'il y a un incident. Celui-ci peut être dû à un blocage du moteur thermique sur une compression ou à une insuffisance du couple démarreur (grippage mécanique, résistance interne devenue trop grande par échauffement, la batterie vidée, ...).

Si Tₙ est effectivement inférieur à T₁+T₂, on incrémente n (étape 29) et on reprend le test 27 jusqu'à ce que Uₙ soit nulle.

Lorsque c'est le cas, dans une étape 30, on remplace T_{c} par M(T₁-T₀) et Tₓ par Tₙ - T₂, puis on reprend le procédé à partir de l'étape 14.

On notera que du fait de l'écrêtage de la diode Zéner, la valeur des temps correspondant aux débuts d'ondulations positives (T₀, T₂, T₄ sur la figure 3) est particulièrement précise et peu sensible au bruit.

D'autres variantes de réalisation de l'invention sont bien entendues envisageables.

En particulier, la durée de la fenêtre temporelle dans laquelle doit intervenir une crête peut être déterminée autrement qu'à partir de la durée de la dernière décompression (laquelle correspond à la phase montante des ondulations positives, c'est-à-dire à T₁-T₀, T₃-T₂, etc. sur la figure 3).

Par exemple, ainsi qu'illustré sur la figure 5, le temps T_{c} peut être déterminé à partir de la durée totale de l'ondulation positive précédente, en appliquant à cette durée un coefficient M compris entre 0,5 et 1.

Ceci permet d'éviter les incertitudes sur la détermination du temps T₁ d'apparition de la crête, laquelle est relativement imprécise du fait de la forme plus ou moins aplatie de l'ondulation.

Ainsi, sur la figure 5, le nouveau temps T₁ déterminé est celui correspondant à la réapparition de la tension nulle. La durée de l'ondulation étant T₁-T₀, le sommet de l'ondulation suivante se situe à environ 0,5 fois T₁-T₀.

Egalement encore, dans tout ce qui précède on a décrit le cas préféré où un extremum détecté est une crête de la tension d'alimentation. Cet extremum pourrait en variante être un minimum de ladite tension, le signal de tension étant par exemple écrêté par les valeurs supérieures.

La détection des crêtes de la tension d'alimentation est toutefois préférée, la tension d'alimentation étant plus régulière au voisinage des crêtes qu'au voisinage des minima.

## Revendications

1. Procédé pour la commande de la coupure d'un démarreur (D) de véhicule automobile selon lequel on détecte les ondulations de la tension d'alimentation (B⁺) de ce démarreur (D) et on coupe le démarreur (D) lorsque ces ondulations disparaissent, caractérisé en ce que pour chaque nouvelle ondulation, on génère une période de scrutation (T_{c}) dont la durée est telle que ladite période est destinée à se terminer sensiblement après l'apparition d'un extremum (UC₁, UC₃) de ladite ondulation et en ce qu'on coupe le démarreur (D) lorsqu'aucun extremum (UC₁, UC₃) n'est détecté dans la dernière période de scrutation (T_{c}).

2. Procédé selon la revendication 1, caractérisé en ce que le signal (U) sur lequel on détecte un extremum (UC₁, UC₃) de la tension d'alimentation du démarreur (D) est un signal écrêté et en ce que l'on ouvre la période de scrutation (T_{c}) lorsque ce signal commence à prendre une valeur non nulle.

3. Procédé selon la revendication 2, caractérisé en ce que la durée (T_{c}) d'une période de scrutation correspond à la durée déterminée sur l'ondulation précédente entre l'instant (T₀, T₂, etc) où ledit signal commence à prendre une valeur non nulle et l'instant (T₁, T₃, etc) qui correspond à son extremum, cette durée étant multipliée par un coefficient (M) compris entre 1 et 2.

4. Procédé selon l'une des revendications 1 et 2, caractérisé en ce que la durée (T_{c}) d'une période de scrutation est déterminée à partir de la durée, déterminée sur l'ondulation précédente, pendant laquelle le signal prend des valeurs non nulles, cette durée étant multipliée par un coefficient (M) compris entre 0,5 et 1.

5. Procédé selon l'une des revendications précédentes, caractérisé en ce que l'extremum (UC₁, UC₃) qui est détecté correspond à une crête de la tension d'alimentation.

6. Procédé selon les revendications 2 et 5 prises en combinaison, caractérisé en ce que le signal (U) sur lequel on détecte un extremum (UC₁, UC₃) correspond à la tension d'alimentation (B⁺) écrêtée par les valeurs inférieures.

7. Dispositif pour la commande de la coupure d'un démarreur de véhicule automobile comportant des moyens (4, 7, 8) permettant la détection des ondulations de la tension d'alimentation de ce démarreur, ainsi que des moyens (4, 9) pour la coupure de ce démarreur lorsque ces ondulations disparaissent, caractérisé en ce qu'il comporte des moyens (4) pour générer, pour chaque nouvelle ondulation, une période de scrutation (T_{c}) dont la durée est telle que ladite période est destinée à se terminer sensiblement après l'apparition d'un extremum (UC₁, UC₃) de ladite ondulation et des moyens (4, 9) pour couper le démarreur lorsqu'aucun extremum n'est détecté dans la dernière période de scrutation (T_{c}).

8. Dispositif selon la revendication 7, caractérisé en ce qu'il comporte des moyens (7) pour écrêter le signal sur lequel on détecte un extremum de la tension d'alimentation du démarreur, ainsi que des moyens (4) pour ouvrir la période de scrutation lorsque ce signal commence à prendre une valeur non nulle.

9. Dispositif selon la revendication 8, caractérisé en ce que les moyens pour écrêter le signal comporte une diode Zéner (7).

10. Dispositif selon la revendication 9, caractérisé en ce que lesdits moyens sont constitués par un pont qui comporte ladite diode Zéner (7), ainsi qu'une résistance (8) montée entre l'anode de ladite diode Zéner (7) et la masse, la tension d'alimentation du démarreur (D) étant injectée à la cathode de ladite diode Zéner, le signal sur lequel un extremum de ladite tension d'alimentation est détecté étant la tension aux bornes de ladite résistance (8).

## Patentansprüche

1. Verfahren zur Steuerung der Abschaltung eines Kraftfahrzeuganlassers (D), bei dem die Schwingungswellen der Speisespannung (B⁺) dieses Anlassers (D) erfaßt werden und der Anlasser (D) abgeschaltet wird, wenn diese Schwingungswellen verschwinden, **dadurch gekennzeichnet**, daß für jede neue Schwingungswelle eine Abfrageperiode (T_{c}) generiert wird, deren Dauer so bemessen ist, daß die besagte Periode dazu bestimmt ist, in etwa nach dem Auftreten eines Extremwerts (UC₁, UC₃) der besagten Schwingungswelle zu enden, und daß der Anlasser (D) abgeschaltet wird, wenn in der letzten Abfrageperiode (T_{c}) kein Extremwert (UC₁, UC₃) erfaßt wird.

2. Verfahren nach Anspruch 1, **dadurch gekennzeichnet**, daß das Signal (U), an dem ein Extremwert (UC₁, UC₃) der Speisespannung des Anlassers (D) erfaßt wird, ein geglättetes Signal ist und daß die Abfrageperiode (T_{c}) eröffnet wird, wenn dieses Signal anfängt, einen Wert ungleich null anzunehmen.

3. Verfahren nach Anspruch 2, **dadurch gekennzeichnet**, daß die Dauer (T_{c}) einer Abfrageperiode der an der vorangehenden Schwingungswelle bestimmten Dauer zwischen dem Zeitpunkt (T₀, T₂ usw.), zu dem das besagte Signal anfängt, einen Wert ungleich null anzunehmen, und dem Zeitpunkt (T₁, T₃ usw.) entspricht, der seinem Extremwert entspricht, wobei diese Dauer mit einem Koeffizienten (M) zwischen 1 und 2 multipliziert wird.

4. Verfahren nach einem der Ansprüche 1 und 2, **dadurch gekennzeichnet**, daß die Dauer (T_{c}) einer Abfrageperiode ausgehend von der an der vorangehenden Schwingungswelle bestimmten Dauer bestimmt wird, während der das Signal Werte ungleich null annimmt, wobei diese Dauer mit einem Koeffizienten (M) zwischen 0,5 und 1 multipliziert wird.

5. Verfahren nach einem der vorangehenden Ansprüche, **dadurch gekennzeichnet**, daß der Extremwert (UC₁, UC₃), der erfaßt wird, einer Spannungsspitze der Speisespannung entspricht.

6. Verfahren nach den Ansprüchen 2 und 5 in Kombination, **dadurch gekennzeichnet**, daß das Signal (U), an dem ein Extremwert (UC₁, UC₃) erfaßt wird, der nach den unteren Werten begrenzten Speisespannung (B⁺) entspricht.

7. Vorrichtung zur Steuerung der Abschaltung eines Kraftfahrzeuganlassers mit Mitteln (4, 7, 8), die die Erfassung der Schwingungswellen der Speisespannung dieses Anlassers ermöglichen, sowie mit Mitteln (4, 9) zur Abschaltung dieses Anlassers, wenn diese Schwingungswellen verschwinden, **dadurch gekennzeichnet**, daß sie Mittel (4) umfaßt, um für jede neue Schwingungswelle eine Abfrageperiode (T_{c}) zu generieren, deren Dauer so bemessen ist, daß die besagte Periode dazu bestimmt ist, in etwa nach dem Auftreten eines Extremwerts (UC₁, UC₃) der besagten Schwingungswelle zu enden, und Mittel (4, 9), um den Anlasser abzuschalten, wenn in der letzten Abfrageperiode (T_{c}) kein Extremwert erfaßt wird.

8. Vorrichtung nach Anspruch 7, **dadurch gekennzeichnet** daß sie Mittel (7), um die Spannung des Signals zu begrenzen, an dem ein Extremwert der Speisespannung des Anlassers erfaßt wird, sowie Mittel (4) umfaßt, um die Abfrageperiode zu eröffnen, wenn dieses Signal anfängt, einen Wert ungleich null anzunehmen.

9. Vorrichtung nach Anspruch 8, **dadurch gekennzeichnet**, daß die Mittel zur Spannungsbegrenzung des Signals eine Zener-Diode (7) umfassen.

10. Vorrichtung nach Anspruch 9, **dadurch gekennzeichnet**, daß die besagten Mittel aus einer Brückenschaltung bestehen, die die besagte Zener-Diode (7) sowie einen zwischen der Anode der besagten Zener-Diode (7) und der Masse geschalteten Widerstand (8) umfaßt, wobei die Speisespannung des Anlassers (D) in die Kathode der besagten Zener-Diode eingespeist wird, wobei das Signal, an dem ein Extremwert der besagten Speisespannung erfaßt wird, die Spannung an den Klemmen des besagten Widerstands (8) ist.

## Claims

1. A method of controlling the stopping of a motor vehicle starter (D), wherein the fluctuations in the supply voltage (B⁺) of the said starter (D) are detected and the starter (D) is stopped when these fluctuations disappear, characterised in that, for each new fluctuation, a watching period (T_{c}) is generated, the duration of which is such that the said period is arranged to terminate substantially after a peak (UC₁, UC₃) of the said fluctuation has appeared, and in that the starter (D) is stopped when no peak (UC₁, UC₃) has been detected in the last watching period (T_{c}).

2. A method according to Claim 1, characterised in that the signal (U) of which a peak (UC₁, UC₃) in the supply voltage of the starter (D) is detected is a truncated signal, and in that the watching period (T_{c}) is opened when this signal begins to assume a non-zero value.

3. A method according to Claim 2, characterised in that the duration (T_{c}) of a watching period corresponds to the duration of time determined on the preceding fluctuation between the instant (T₀, T₂, etc.) at which the said signal begins to assume a non-zero value and the instant (T₁, T₃, etc.) that corresponds to its peak, this duration being multiplied by a coefficient (M) in the range between 1 and 2.

4. A method according to Claim 1 or Claim 2, characterised in that the duration (T_{c}) of a watching period is determined from the duration, determined on the preceding fluctuation, during which the signal assumes non-zero values, this duration being multiplied by a coefficient (M) in the range between 0.5 and 1.

5. A method according to one of the preceding Claims, characterised in that the peak (UC₁, UC₃) which is detected corresponds to a peak of the supply voltage.

6. A method according to Claims 2 and 5 taken in combination, characterised in that the signal (U) on which a peak (UC₁, UC₃) is detected corresponds to the supply voltage (B⁺) truncated by removal of the lower values.

7. Apparatus for controlling the stopping of a motor vehicle starter, comprising means (4, 7, 8) for detecting fluctuations in the supply voltage of the said starter, together with means (4, 9) for the stopping of the starter when these fluctuations disappear, characterised in that it includes means (4) for generating, on each new fluctuation, a watching period (T_{c}), the duration of which is such that the said period is adapted to terminate substantially after a peak (UC₁, UC₃) is detected in the said fluctuation, and means (4, 9) for stopping the starter when no peak has been detected in the last watching period (TC).

8. Apparatus according to Claim 7, characterised in that it includes means (7) for truncating the signal on which a peak of the supply voltage of the starter is detected, together with means (4) for opening the watching period when this signal begins to assume a non-zero value.

9. Apparatus according to Claim 8, characterised in that the means for truncating the signal comprise a Zener diode (7).

10. Apparatus according to Claim 9, characterised in that the said means consist of a bridge which includes the said Zener diode (7), together with a resistor (8) connected between the anode of the said Zener diode (7) and earth, the supply voltage of the starter (D) being injected on the cathode of the said Zener diode, and the signal on which a peak of the said supply voltage is detected being the voltage across the said resistor (8).
